# FASCICULE DE BREVET EUROPEEN

(11) **EP 2 678 877 B1**
(45) Date de publication et mention de la délivrance du brevet: **28.01.2015**
(21) Numéro de dépôt: 12709944.8
(22) Date de dépôt: 21.02.2012
(51) Int. Cl.: H01H 71/14

(54) **Actionneur magnétothermique.**
MAGNETOTHERMISCHES STELLGLIED
MAGNETOTHERMAL ACTUATOR

(30) Priorité: 25.02.2011 FR 1151527
(43) Date de publication de la demande: 01.01.2014
(73) Titulaire: Hager-Electro SAS, 67210 Obernai (FR)
(72) Inventeur: LACOMBE, Guillaume, F-67190 Heiligenberg (FR); JOYEUX, Patrice, F-67140 Heiligenstein (FR); WERNER, Dominique, F-67210 Obernai (FR)
(74) Mandataire: Littolff, Denis
(86) Numéro de dépôt international: PCT/FR2012/050364
(87) Numéro de publication internationale: WO 2012/114037

(56) Documents cités:
- DE-A1- 3 028 900
- DE-B- 1 216 410
- FR-A- 1 593 002
- US-A- 2 926 227
- US-A- 4 288 769

## Description

La présente invention a trait à un actionneur magnétothermique en général, plus particulièrement destiné à un appareil électrique notamment du type disjoncteur, et conçu pour assurer la coupure d'au moins une ligne électrique en cas de défaut entraînant une élévation soit rapide du courant, par exemple suite à un court-circuit, soit lente en cas de surcharge dans le circuit. L'invention concerne également les appareils électriques qui sont munis d'un tel actionneur magnétothermique.

L'ouverture d'une ligne en cas d'apparition d'une défaillance telle que mentionnée ci-dessus résulte de l'existence, dans de tels appareils, d'un contact fixe et d'un contact mobile pouvant être séparés - dans cette hypothèse - par l'action de l'actionneur magnétothermique sur une serrure mécanique de déclenchement. Ces deux contacts sont disposés entre deux bornes de connexion qui permettent d'insérer l'appareil en série dans la ligne concernée.

Les deux types de défaillance sont respectivement pris en charge par une partie magnétique et une partie thermique de l'actionneur dont les temps de réaction sont très différents et correspondent en pratique au défaut qui apparaît sur la ligne. Ainsi, une élévation brusque et importante du courant, qui provient généralement d'un court-circuit sur la ligne à protéger, doit entraîner une ouverture rapide des contacts pour éviter d'endommager les dispositifs connectés au circuit. Une surcharge, reflétant une demande de courant sur la ligne correspondant à une charge trop élevée, mobilise plutôt le système de déclenchement thermique. Ce dernier prend souvent la forme d'un bilame qui se déforme sous l'action du chauffage excessif résultant de la surcharge de courant, et fait déclencher une serrure mécanique provoquant l'ouverture des contacts.

Le déclenchement magnétique est en général assuré par une bobine connectée en série dans le circuit, et qui coopère avec un circuit magnétique à culasse fixe et partie mobile canalisant le champ magnétique produit par la bobine, l'organe mobile jouant le rôle, directement ou via un percuteur, d'élément déclencheur de la serrure mécanique.

En remplacement d'un bilame thermique, il a été proposé d'insérer dans de tels actionneurs magnétothermiques un second système magnétique basé sur l'existence d'un aimant permanent coopérant magnétiquement avec un composant en matériau thermosensible à faible point de Curie, en vue de maintenir l'actionneur magnétothermique à l'état inactif lorsque la température dudit composant est en dessous du point de Curie.

A température ambiante, ce composant et l'aimant sont en effet solidarisés par la force qu'exerce l'aimant. Lors d'une surcharge lente de courant, la température s'élève dans le produit, et en particulier dans le composant en matériau thermosensible. Si la température dépasse le point de Curie du matériau constitutif de ce composant, le champ magnétique qu'exerce l'aimant n'a plus d'effet attractif sur ledit composant. On peut alors concevoir un dispositif mécanique dans lequel un élément se déplace et actionne, directement ou indirectement, un déclencheur d'une serrure, aboutissant in fine à séparer le contact mobile du contact fixe.

Il existe déjà des appareils qui sont basés sur ce principe, comme celui qui est divulgué dans le brevet allemand DE 30 28 900, soit celui qui est divulgué dans le brevet américain US 4 288 769. Dans ce cas, l'actionneur magnétique est composé classiquement d'une bobine placée en série dans la ligne électrique, et entourant un noyau mobile, l'induction magnétique produite par la bobine étant apte à entraîner ledit noyau entre deux positions matérialisant deux états respectivement actif et inactif de l'actionneur, des moyens de rappel du noyau mobile en position correspondant à l'état inactif étant prévus. Dans la configuration divulguée dans le brevet allemand, l'aimant permanent se trouve dans l'axe du noyau mobile, et séparé de celui-ci par le composant thermosensible à faible point de Curie. Lorsque le point de Curie est dépassé, et que le champ magnétique qu'exerce l'aimant n'a plus d'effet sur le composant en question, ledit noyau se retrouve libre et peut être entraîné par le champ magnétique que produit la bobine. Dans une telle conception, c'est le champ magnétique généré par la bobine qui est à l'origine du déplacement du noyau mobile, et par conséquent de la serrure mécanique permettant de déclencher le mécanisme du disjoncteur.

Dans cette hypothèse, l'effort généré par le champ magnétique dû à la bobine doit être suffisant pour déplacer le noyau mobile lors d'une simple surcharge de courant. Il faut donc que le dimensionnement de la bobine soit réalisé en conséquence, c'est-à-dire que le nombre de spires qui la constitue soit augmenté par rapport à un actionneur traditionnellement dévolu à la simple fonction magnétique, lequel n'entraîne pas le noyau mobile à ces valeurs relativement basses de courant, mais uniquement lorsqu'il y a une élévation conséquente du courant par exemple consécutive à un court-circuit.

Cette configuration, qui fait intervenir le même type de fonctionnement pour les deux types de défaillances que le produit est conçu pour détecter, ne permet pas d'optimiser le dimensionnement de l'actionneur. Pour produire un effort suffisant à vaincre l'effet d'attraction de l'aimant permanent, il faut surdimensionner la bobine en augmentant le nombre de ses spires, ce qui engendre un besoin accru en matériau constitutif de la bobine par rapport à un produit traditionnel.

Ce problème est résolu dans l'actionneur thermique de l'invention, qui propose une solution dans laquelle les fonctions magnétique et thermique, bien que reposant sur le même principe utilisant un composant en matériau thermosensible à faible point de Curie, permettent de décorréler la détection des deux types de défaut.

A cet effet, l'actionneur magnétothermique de l'invention, comportant classiquement :
- un actionneur magnétique constitué d'une bobine placée en série dans une ligne électrique, entourant un noyau mobile et apte à l'entraîner entre deux positions matérialisant deux états respectivement actif et inactif de l'actionneur, des premiers moyens de rappel du noyau mobile en position correspondant à l'état inactif de l'actionneur, et
- un actionneur thermique formé d'un aimant permanent coopérant magnétiquement avec un composant en matériau thermosensible à faible point de Curie, en vue de maintenir l'actionneur magnétothermique à l'état inactif lorsque la température dudit composant est en dessous du point de Curie,
et le composant en matériau thermosensible est fixé à une pièce dont la température augmente en cas d'élévation du courant, des seconds moyens de rappel étant interposés entre l'aimant permanent et ledit composant, l'un des deux étant attaché à une partie fixe et l'autre solidarisé à une partie mobile de l'actionneur thermique par rapport à la bobine en vue de les écarter l'un de l'autre lorsque la température dépasse le point de Curie dans le composant thermosensible, lesdits seconds moyens de rappel les faisant alors passer d'un premier positionnement relatif correspondant à l'état inactif de l'actionneur à un second positionnement relatif correspondant à son état actif.

Il y a donc une partie mobile de l'actionneur thermique dont le déplacement, visant à actionner le déclencheur, ne relève plus d'une énergie magnétique mais d'une énergie mécanique provenant des seconds moyens de rappel.

Selon une première possibilité, ladite pièce de l'actionneur thermique dont la température varie en fonction de l'intensité du courant est thermoconductrice, et disposée par rapport à la bobine de manière à être chauffée par celle-ci. Alternativement cette pièce peut être prévue conductrice, à forte résistivité, et connectée en série à la bobine. Elle est alors chauffée par effet Joule.

Dans le premier cas, la pièce qui est supposée communiquer sa chaleur au composant en matériau thermosensible afin que celui-ci atteigne son point de Curie doit tirer sa chaleur d'un élément dont la température augmente nécessairement en cas de défaut dans la ligne : la bobine, dont la constitution et la configuration spatiale permettent l'émission et la collecte de chaleur dans un espace confiné, est mise à contribution en l'espèce.

De préférence, l'actionneur comporte un moyen d'actionnement qui doit être entraîné par le noyau mobile et par la partie mobile de l'actionneur thermique. Selon une possibilité assez classique dans ce genre d'appareil, ledit moyen d'actionnement peut être constitué d'un percuteur mobile qui vient alors heurter le déclencheur de la serrure mécanique, provoquant l'ouverture des contacts.

Selon une possibilité, le composant thermosensible à faible point de Curie peut être composé d'un alliage de fer et de nickel.

Le percuteur peut, selon une configuration préférentielle, être entraîné par le noyau mobile qui se déplace selon l'axe de la bobine à l'encontre d'un ressort de compression reposant sur un noyau fixe de l'actionneur magnétique au travers duquel passe le percuteur, qui traverse ensuite successivement la partie fixe et la partie mobile de l'actionneur thermique, entre lesquels est interposé un ressort visant à écarter lesdites parties, le percuteur comportant au voisinage de son extrémité libre une collerette d'appui sur la face de ladite partie mobile distale du noyau mobile.

Le percuteur agit dans ce cas dans un sens allant de l'actionneur magnétique vers l'actionneur thermique. L'inverse peut également être implémenté, avec une configuration alternative telle que mentionnée ci-après.

Dans ce cas, le percuteur est entraîné par la partie mobile de l'actionneur thermique, qui se déplace sous l'effet d'un ressort interposé entre les parties mobile et fixe de l'actionneur thermique selon l'axe de la bobine à l'encontre d'un ressort de compression reposant sur un noyau fixe de l'actionneur magnétique au travers duquel passe le percuteur après avoir passé au travers du noyau mobile, le percuteur comportant alors une collerette d'appui sur la paroi radiale du noyau mobile proximale du noyau fixe.

Dans ces deux hypothèses, la partie fixe de l'actionneur thermique peut être constituée de la pièce conductrice connectée à la bobine, du composant thermosensible accolé à ladite pièce et d'une enveloppe en matériau isolant constituée d'un premier manchon guidant en translation la partie mobile de l'actionneur thermique, solidaire d'un second manchon coaxial au premier, autour duquel est enroulée la bobine, et guidant en translation le noyau mobile de l'actionneur magnétique.

Toujours dans les deux hypothèses possibles, une variante peut consister en ladite partie fixe soit constituée du composant thermosensible accolé à ladite pièce conductrice et d'une enveloppe en matériau thermoconducteur constituée d'un premier manchon guidant en translation la partie mobile de l'actionneur thermique, solidaire d'un second manchon coaxial au premier, autour duquel est enroulée la bobine, et guidant en translation le noyau mobile de l'actionneur magnétique.

Ces configurations s'affranchissent des limitations de l'art antérieur dans la mesure où la partie thermique se trouve bien spatialement séparée de l'actionneur magnétique proprement dit, d'où la possibilité de décorréler les deux fonctions.

La partie mobile peut quant à elle être constituée de l'aimant solidarisé à une palette en matériau ferromagnétique, de forme cylindrique apte à guider son déplacement dans le premier manchon et à constituer un circuit magnétique avec le composant thermosensible, ce dernier et/ou la pièce conductrice étant fixé(e) à une paroi d'allure radiale séparant les deux manchons coaxiaux.

Ou, alternativement, être constituée de l'aimant solidarisé à une palette en matériau ferromagnétique, de forme cylindrique apte à guider son déplacement dans le premier manchon et à constituer un circuit magnétique avec le composant thermosensible, ce dernier et/ou la pièce conductrice étant fixé(e) à une paroi d'allure radiale fermant le premier manchon à son extrémité opposé à une paroi d'allure radiale séparant les deux manchons coaxiaux

Comme indiqué auparavant, l'invention ne concerne pas seulement l'actionneur magnétothermique, mais également un système de déclenchement magnétothermique pour appareil électrique de type disjoncteur de protection de ligne, comportant un actionneur dont la bobine est placée en série dans ladite ligne, caractérisé en ce que le moyen d'actionnement est prévu pour faire déclencher une serrure mécanique d'ouverture de la ligne en cas de surtension ou de court-circuit.

Elle concerne par ailleurs un appareil électrique de protection de ligne de type disjoncteur comportant un système de déclenchement magnétothermique.

L'invention va à présent être décrite plus en détail, en référence aux figures annexées, pour lesquelles :
- la figure 1 est une vue en section schématique d'une première configuration d'actionneur magnétothermique selon l'invention, dans laquelle le composant en matériau thermosensible à faible point de Curie est connecté électriquement à la bobine ;
- la figure 2 représente une vue en section d'une variante de la figure 1 inversant les parties mobile et fixe de l'actionneur thermique ;
- la figure 3 montre une vue en section d'un actionneur magnétothermique selon l'invention dans lequel le composant en matériau thermosensible à faible point de Curie est chauffé par la bobine ; et
- la figure 4 est une vue en section d'une variante de la configuration de la figure 3, inversant les parties mobile et fixe de l'actionneur thermique.

Les éléments, composants et parties communes aux différentes configurations faisant l'objet des figures portent les mêmes références. Ainsi, dans la figure 1, l'actionneur magnétique est constitué d'une bobine (1), d'un noyau mobile (2), d'un noyau fixe (3) et de premiers moyens de rappel constitués d'un ressort (4). Un percuteur (5) entraîné par le noyau mobile (2) permet le cas échéant d'agir sur un déclencheur d'une serrure mécanique. Le fonctionnement de l'actionneur magnétique est traditionnel : lors d'une élévation importante de courant I, due par exemple à un court-circuit, le champ magnétique produit par la bobine (1) provoque le déplacement du noyau mobile (2) à l'encontre du ressort (4), entraînant le percuteur (5). Ledit noyau mobile (2) se déplace dans la direction du noyau fixe (3) qui lui sert d'ailleurs de butée au cours de son mouvement translatif. Un manchon (6) entoure et guide le noyau mobile (2) qui y coulisse.

L'actionneur thermique se situe dans le prolongement de l'actionneur magnétique, et se compose à titre essentiel d'une pièce (7) parcourue par le courant I, du composant (8) en matériau thermosensible à faible point de Curie, de seconds moyens de rappel sous la forme d'un second ressort (9), d'un aimant permanent (10) et d'une palette formant culasse magnétique (11) pour le circuit magnétique de l'aimant permanent (10). Dans la configuration de l'invention, ces éléments présentent par exemple une symétrie circulaire autour d'un axe qui est également l'axe de la bobine (1) et/ou de déplacement du percuteur (5). Celui-ci traverse à l'aide d'orifices centraux la totalité des éléments constituant l'actionneur thermique. Ces éléments sont disposés dans une enveloppe (12) en un matériau qui ne présente pas de propriété thermique ou magnétique particulière, par exemple du plastique, et qui est solidarisé et/ou d'une seule pièce avec le manchon (6). Le percuteur (5) présente par ailleurs une collerette (13) coopérant avec la palette (11) qui l'entraîne dans la direction de la flèche F lorsque l'actionneur thermique est activé.

Le fonctionnement est le suivant : lorsque la ligne électrique subit une élévation lente du courant faisant par exemple suite à une surcharge, le champ magnétique produit par la bobine n'est pas suffisant pour déplacer le noyau mobile (2) à l'encontre des moyens ressort (4). En revanche, la pièce (7), directement chauffée par passage du courant dans la configuration de la figure 1, augmente la température du composant thermosensible (8) vers lequel est attirée la palette (11) du fait du champ magnétique généré par l'aimant permanent (10). Les seconds moyens de rappel (9) sont prévus pour qu'à température ambiante, la force magnétique générée par l'aimant permanent (10) soit supérieure à la force de rappel du ressort (9).

Lorsque la température atteint dans le composant thermosensible (8) le point de Curie, ledit composant (8) se démagnétise, provoquant l'ouverture du circuit magnétique qu'il constitue avec la palette (11), sous l'effet du ressort (9). La palette se déplace dans la direction de la flèche F, et entraîne le percuteur (5), lequel actionne, dans l'hypothèse d'un appareil électrique à serrure mécanique, un déclencheur faisant partie de ladite serrure.

En figure 2, la pièce (7) chauffée par passage direct du courant I n'est plus à proximité de la bobine (1) mais à l'extrémité de l'actionneur thermique distal de ladite bobine (1). Dans ce cas, lorsque le composant (8) atteint la température de Curie, le ressort (9) repousse la palette (11) en direction de la bobine (1), et il faut donc que le percuteur (5) se développe dans cette direction, avec un déplacement qui va dans le sens de la flèche F'. Le noyau mobile (2) doit par conséquent se déplacer dans le même sens, et se situer à proximité de l'actionneur thermique, contrairement à la configuration montrée en figure 1. La collerette (13) du percuteur (5) se situe à présent dans un évidement (14) du noyau mobile (2), de façon à être entraînée par le noyau mobile (2) lorsque l'élévation brutale et importante du courant I génère dans la bobine un champ magnétique capable de déplacer ledit noyau mobile (2) à l'encontre du ressort (4).

La figure (3) illustre une configuration dans laquelle la pièce conductrice (7) parcourue par le courant est supprimée. Dans cette hypothèse, le chauffage de la bobine (1) est indirect et seule cette dernière est parcourue par le courant 1. Le manchon (6') prolongé par un second manchon (12') formant l'enveloppe logeant les différents éléments de l'actionneur thermique est à présent constitué dans un matériau qui véhicule la chaleur, et c'est à titre principal la base (15) plus épaisse de ladite enveloppe qui chauffe le composant en matériau thermosensible (8) à faible point de Curie. Comme dans les configurations précédentes, la surface de contact entre ces éléments, se développant radialement, constitue la plus grande surface de contact possible de manière à transmettre l'énergie calorifique de l'un à l'autre. A l'exception de l'existence de la pièce (7) et du changement de matériau pour le manchon / enveloppe (6), la configuration et le fonctionnement de la variante proposée en figure 3 sont identiques à celle de la configuration de la figure 1.

Ce sont les mêmes modifications qui distinguent la configuration de la figure 4 et celle de la figure 2 : il n'y a plus de pièce (7), et l'enveloppe (6', 12') est à présent constituée d'un matériau choisi pour son aptitude à véhiculer la chaleur.

Les configurations proposées aux figures 1 à 4 ne sont bien entendu pas exhaustives de l'invention, qui englobe également toutes les variantes, par exemple de forme et de choix de matériaux, qui découlent immédiatement des configurations proposées.

## Revendications

1. Actionneur magnétothermique comportant :
- un actionneur magnétique constitué d'une bobine (1) placée en série dans une ligne électrique, entourant un noyau mobile (2) et apte à l'entraîner entre deux positions matérialisant deux états respectivement actif et inactif de l'actionneur, des premiers moyens de rappel (4) du noyau mobile (2) en position correspondant à l'état inactif de l'actionneur, et
- un actionneur thermique formé d'un aimant permanent (10) coopérant magnétiquement avec un composant en matériau thermosensible (8) à faible point de Curie, en vue de maintenir l'actionneur magnétothermique à l'état inactif lorsque la température dudit composant (8) est en dessous du point de Curie,
et
le composant en matériau thermosensible (8) est fixé à une pièce (7, 15) dont la température augmente en cas d'élévation du courant, **caractérisé en ce que**
des seconds moyens de rappel (9) sont interposés entre l'aimant permanent (10) et ledit composant (8), l'un des deux étant solidarisé à une partie fixe et l'autre solidarisé à une partie mobile par rapport à la bobine (1) en vue de les écarter l'un de l'autre lorsque la température dépasse le point de Curie dans le composant thermosensible (8), lesdits seconds moyens de rappel (9) les faisant alors passer d'un premier positionnement relatif correspondant à l'état inactif de l'actionneur à un second positionnement relatif correspondant à son état actif.

2. Actionneur magnétothermique selon la revendication précédente, **caractérisé en ce que** la pièce (15) de l'actionneur thermique est thermoconductrice et disposée par rapport à la bobine (1) de manière à être chauffée par celle-ci.

3. Actionneur magnétothermique selon la revendication 1, **caractérisé en ce que** la pièce (7) de l'actionneur thermique est conductrice, à forte résistivité, et connectée en série à la bobine (1).

4. Actionneur magnétothermique selon l'une des revendications précédentes, **caractérisé en ce qu'**il comporte un moyen d'actionnement entraîné par le noyau mobile (2) et par la partie mobile de l'actionneur thermique.

5. Actionneur magnétothermique selon la revendication précédente, **caractérisé en ce que** le moyen d'actionnement est constitué d'un percuteur (5).

6. Actionneur magnétothermique selon l'une quelconque des revendications précédentes, **caractérisé en ce que** le composant thermosensible (8) à faible point de Curie est composé d'un alliage de fer et de nickel.

7. Actionneur magnétothermique selon l'une des revendications 5 et 6, **caractérisé en ce que** le percuteur (5) est entraîné par le noyau mobile (2) qui se déplace selon l'axe de la bobine (1) à l'encontre d'un ressort de compression (4) reposant sur un noyau fixe (3) de l'actionneur magnétique au travers duquel passe le percuteur (5), qui traverse ensuite successivement la partie fixe et la partie mobile de l'actionneur thermique, entre lesquelles est interposé un ressort (9) visant à écarter lesdites parties, le percuteur (5) comportant au voisinage de son extrémité libre une collerette d'appui (13) sur la face de ladite partie mobile distale du noyau mobile (2).

8. Actionneur magnétothermique selon l'une des revendications 5 et 6, **caractérisé en ce que** le percuteur (5) est entraîné par la partie mobile de l'actionneur thermique, qui se déplace sous l'effet d'un ressort (9) interposé entre les parties mobile et fixe de l'actionneur thermique selon l'axe de la bobine (1) à l'encontre d'un ressort de compression (4) reposant sur un noyau fixe (3) de l'actionneur magnétique au travers duquel passe le percuteur (5) après avoir passé au travers du noyau mobile (2), le percuteur (5) comportant alors une collerette d'appui (13) sur la paroi radiale du noyau mobile (2) proximale du noyau fixe (3).

9. Actionneur magnétothermique selon l'une des revendications 7 et 8, **caractérisé en ce que** la partie fixe de l'actionneur thermique est constituée de la pièce conductrice (7) connectée à la bobine (1), du composant thermosensible (8) accolé à ladite pièce (7) et d'une enveloppe en matériau isolant constituée d'un premier manchon (12) guidant en translation la partie mobile de l'actionneur thermique, solidaire d'un second manchon (6) coaxial au premier, autour duquel est enroulée la bobine (1), et guidant en translation le noyau mobile (2) de l'actionneur magnétique.

10. Actionneur magnétothermique selon l'une des revendications 7 et 8, **caractérisé en ce que** la partie fixe de l'actionneur thermique est constituée du composant thermosensible (8) accolé à ladite pièce conductrice (15) et d'une enveloppe en matériau thermoconducteur constituée d'un premier manchon (12') guidant en translation la partie mobile de l'actionneur thermique, solidaire d'un second manchon (6') coaxial au premier, autour duquel est enroulée la bobine (1), et guidant en translation le noyau mobile (2) de l'actionneur magnétique.

11. Actionneur magnétothermique selon l'une des revendications 9 et 10, **caractérisé en ce que** la partie mobile est constituée de l'aimant (10) solidarisé à une palette (11) en matériau ferromagnétique, de forme cylindrique apte à guider son déplacement dans le premier manchon (12, 12') et à constituer un circuit magnétique avec le composant thermosensible (8), ce dernier et/ou la pièce conductrice (7) étant fixé(e) à une paroi d'allure radiale séparant les deux manchons (12, 12' ; 6, 6') coaxiaux.

12. Actionneur magnétothermique selon l'une des revendications 9 et 10, **caractérisé en ce que** la partie mobile est constituée de l'aimant (10) solidarisé à une palette (11) en matériau ferromagnétique, de forme cylindrique apte à guider son déplacement dans le premier manchon (12, 12') et à constituer un circuit magnétique avec le composant thermosensible (8), ce dernier et/ou la pièce conductrice (7) étant fixé(e) à une paroi d'allure radiale fermant le premier manchon (12, 12') à son extrémité opposée à une paroi d'allure radiale séparant les deux manchons (12, 12' ; 6, 6') coaxiaux.

13. Système de déclenchement magnétothermique pour appareil électrique de type disjoncteur de protection de ligne comportant un actionneur selon les revendications précédentes dont la bobine (1) est placée en série dans ladite ligne, **caractérisé en ce que** le moyen d'actionnement est prévu pour faire déclencher une serrure mécanique d'ouverture de la ligne en cas de surtension ou de court-circuit.

14. Appareil électrique de protection de ligne de type disjoncteur comportant un système de déclenchement magnétothermique selon la revendication précédente.

## Patentansprüche

1. Magnetothermisches Stellglied, das aufweist:
- ein magnetisches Stellglied, das von einer Spule (1), die in Reihe in eine elektrische Leitung eingebaut ist, wobei sie einen mobilen Kern (2) umgibt und imstande ist, diesen zwischen zwei Positionen anzutreiben, die zwei jeweilige Zustände, einen aktiven und einen inaktiven Zustand des Stellglieds, materialisieren, ersten Rückholmitteln (4) des mobilen Kerns (2) in Position, die dem inaktiven Zustand des Stellglieds entspricht, gebildet ist, und
- ein thermisches Stellglied, das von einem Dauermagneten (10) gebildet ist, der magnetisch mit einem Bauteil aus thermisch sensiblem Material (8) mit niedrigen Curie-Punkt zusammenarbeitet, um das magnetothermische Stellglied im inaktiven Zustand zu halten, wenn die Temperatur des Bauteil (8) unter dem Curie-Punkt ist, und das Bauteil aus thermisch sensiblem Material (8) an einem Teil (7, 15) befestigt ist, dessen Temperatur bei Erhöhung des Stroms steigt,
**dadurch gekennzeichnet, dass** zweite Rückholmittel (9) zwischen dem Dauermagneten (10) und dem Bauteil (8) zwischengestellt sind, wobei eines der beiden mit einem feststehenden Abschnitt verbunden ist und das andere mit einem im Verhältnis zur Spule (1) beweglichen Abschnitt verbunden ist, um sie voneinander zu beabstanden, wenn die Temperatur den Curie-Punkt in dem thermisch sensiblen Bauteil (8) überschreitet, wobei die zweiten Rückholmittel (9) sie dann von einer ersten relativen Positionierung, die dem inaktiven Zustand des Stellglieds entspricht, in eine zweite relative Positionierung, die seinem aktiven Zustand entspricht, befördern.

2. Magnetothermisches Stellglied nach vorangehendem Anspruch, **dadurch gekennzeichnet, dass** das Teil (15) des thermischen Stellglieds thermisch leitend ist und im Verhältnis zur Spule (1) derart positioniert ist, dass es von dieser erwärmt wird.

3. Magnetothermisches Stellglied nach Anspruch 1, **dadurch gekennzeichnet, dass** das Teil (7) des thermischen Stellglieds leitend, mit hohem spezifischen Widerstand und an die Spule (1) in Reihe gekoppelt ist.

4. Magnetothermisches Stellglied nach einem der vorangehenden Ansprüche, **dadurch gekennzeichnet, dass** es ein Betätigungsmittel aufweist, das von dem mobilen Kern (2) und von dem beweglichen Abschnitt des thermischen Stellglieds angetrieben wird.

5. Magnetothermisches Stellglied nach vorangehendem Anspruch, **dadurch gekennzeichnet, dass** das Betätigungsmittel von einem Schlagbolzen (5) gebildet ist.

6. Magnetothermisches Stellglied nach einem der vorangehenden Ansprüche, **dadurch gekennzeichnet, dass** sich das thermisch sensible Bauteil (8) mit niedrigem Curie-Punkt aus einer Eisen-Nickel-Legierung zusammensetzt.

7. Magnetothermisches Stellglied nach einem der Ansprüche 5 und 6, **dadurch gekennzeichnet, dass** der Schlagbolzen (5) von dem mobilen Kern (2) angetrieben wird, der sich gemäß der Achse der Spule (1) gegen eine Druckfeder (4) verlagert, die auf einem feststehenden Kern (3) des magnetischen Stellglieds ruht, durch den der Schlagbolzen (5) läuft, der dann aufeinanderfolgend den feststehenden Abschnitt und den beweglichen Abschnitt des thermischen Stellglieds durchquert, zwischen denen eine Feder (9) zwischengestellt ist, die danach strebt, die Abschnitte zu beabstanden, wobei der Schlagbolzen (5) in der Nähe seines freien Endes einen Stützkragen (13) auf der Fläche des distalen beweglichen Abschnitt des mobilen Kerns (2) aufweist.

8. Magnetothermisches Stellglied nach einem der Ansprüche 5 und 6, **dadurch gekennzeichnet, dass** der Schlagbolzen (5) von dem beweglichen Abschnitt des thermischen Stellglieds angetrieben wird, der sich aufgrund der Wirkung einer Feder (9), die zwischen dem beweglichen und feststehenden Abschnitt des thermischen Stellglieds zwischengestellt ist, gemäß der Achse der Spule (1) gegen eine Druckfeder (4) verlagert, die auf einem feststehenden Kern (3) des magnetischen Stellglieds ruht, durch den der Schlagbolzen (5) läuft, nachdem er den mobilen Kern (2) durchquert hat, wobei der Schlagbolzen (5) dann einen Stützkragen (13) auf der zum feststehenden Kern (3) proximalen radialen Wand des mobilen Kerns (2) aufweist.

9. Magnetothermisches Stellglied nach einem der Ansprüche 7 und 8, **dadurch gekennzeichnet, dass** der feststehende Abschnitt des thermischen Stellglied von dem mit der Spule (1) verbundenen leitenden Teil (7), vom an dem Teil (7) anliegenden thermisch sensiblen Bauteil (8) und von einer Hülle aus Isolationsmaterial gebildet ist, die von einer ersten Manschette (12) gebildet ist, die den beweglichen Abschnitt des thermischen Stellglieds verschiebend führt, verbunden mit einer zweiten, zur ersten Manschette koaxialen Manschette (6), um die die Spule (1) gewickelt ist und den mobilen Kern (2) des magnetischen Stellglieds verschiebend führt.

10. Magnetothermisches Stellglied nach einem der Ansprüche 7 und 8, **dadurch gekennzeichnet, dass** der feststehende Abschnitt des thermischen Stellglieds von dem an dem leitenden Teil (15) anliegende thermisch sensiblen Bauteil (8) und von einer Hülle aus thermisch leitendem Material gebildet ist, die von einer ersten Manschette (12') gebildet ist, die den beweglichen Abschnitt des thermischen Stellglieds verschiebend führt, verbunden mit einer zweiten, zur ersten Manschette koaxialen Manschette (6'), um die die Spule (1) gewickelt ist und den mobilen Kern (2) des magnetischen Stellglieds verschiebend führt.

11. Magnetothermisches Stellglied nach einem der Ansprüche 9 und 10, **dadurch gekennzeichnet, dass** der bewegliche Abschnitt von dem Magneten (10) gebildet ist, der mit einer zylindrisch geformten Platte (11) aus ferromagnetischem Material verbunden ist, die imstande ist, seine Verlagerung in der ersten Manschette (12, 12') zu führen und mit dem thermisch sensiblen Bauteil (8) einen Magnetkreis zu bilden, wobei dieses und/oder das leitende Teil (7) an einer radialen Wand befestigt ist/sind, die die zwei koaxialen Manschetten (12, 12'; 6, 6') trennt.

12. Magnetothermisches Stellglied nach einem der Ansprüche 9 und 10, **dadurch gekennzeichnet, dass** der bewegliche Abschnitt von dem Magneten (10) gebildet ist, der mit einer zylindrisch geformten Platte (11) aus ferromagnetischem Material verbunden ist, die imstande ist, seine Verlagerung in der ersten Manschette (12, 12') zu führen und mit dem thermisch sensiblen Bauteil (8) einen Magnetkreis zu bilden, wobei dieses und/oder das leitende Teil (7) an einer radialen Wand befestigt ist/sind, die die erste Manschette (12, 12') an ihrem Ende schließt, das einer radialen Wand gegenüberliegt, die die zwei koaxialen Manschetten (12, 12', 6, 6') trennt.

13. Magnetothermisches Auslösesystem für ein elektrisches Gerät vom Typ Leitungsschutz-Unterbrecher, das ein Stellglied nach einem der vorangehenden Ansprüche umfasst, dessen Spule (1) in Reihe in die Leitung eingebaut ist, **dadurch gekennzeichnet, dass** das Betätigungsmittel zum Auslösen eines mechanischen Schlosses vorgesehen ist, das die Leitung bei Überspannung oder Kurzschluss öffnet.

14. Elektrisches Gerät vom Typ Leitungsschutz-Unterbrecher, das ein magnetothermisches Auslösesystem nach vorangehendem Anspruch aufweist.

## Claims

1. A magnetothermal actuator comprising:
- a magnetic actuator made up of a coil (1) placed in series in an electrical line, surrounding a moving core (2) and able to drive it between two positions embodying two respective active and inactive states of the actuator, first means (4) for recalling the moving core (2) to the position corresponding to the inactive state of the actuator, and
- a thermal actuator formed by a permanent magnet (10) magnetically cooperating with a component made from a heat-sensitive material (8) with a low Curie point, in order to keep the magnetothermal actuator in the inactive state when the temperature of said component (8) is below the Curie point,
- the component (8) made from heat-sensitive material is fastened to a part (7, 15) whose temperature increases if the current increases,
**characterized in that** second return means (9) are interposed between the permanent magnet (10) and said component (8), one of the two being secured to a stationary part and the other being secured to a part moving relative to the coil (1) in order to separate them from each other when the temperature exceeds the Curie point in the heat-sensitive component (8), said second return means (9) then making them go from a first relative position corresponding to the inactive state of the actuator to a second relative position corresponding to its active state.

2. The magnetothermal actuator according to the preceding claim, **characterized in that** the part (15) of the thermal actuator conducts heat and is positioned relative to the coil (1) so as to be heated by it.

3. The magnetothermal actuator according to claim 1, **characterized in that** the part (7) of the thermal actuator is conductive, has high resistivity, and is connected in series to the coil (1).

4. The magnetothermal actuator according to one of the preceding claims, **characterized in that** it comprises an actuating means driven by the moving core (2) and by the moving part of the thermal actuator.

5. The magnetothermal actuator according to the preceding claim, **characterized in that** the actuating means is made up of a striker (5).

6. The magnetothermal actuator according to any one of the preceding claims, **characterized in that** the heat-sensitive component (8) with a low Curie point is made up of an alloy of iron and nickel.

7. The thermomagnetic actuator according to one of claims 5 and 6, **characterized in that** the striker (5) is driven by the moving core (2), which moves along the axis of the coil (1) against a compression spring (4) resting on a stationary core (3) of the magnetic actuator through which the striker (5) passes, which next successively passes through the stationary part and the moving part of the thermal actuator, between which a spring (9) aiming to separate said parts is inserted, the striker (5) comprising a bearing collar (13) near its free end on the face of said distal moving part of the moving core (2).

8. The magnetothermal actuator according to one of claims 5 and 6, **characterized in that** the striker (5) is driven by the moving part of the thermal actuator, which moves under the effect of a spring (9) inserted between the moving and stationary parts of the thermal actuator along the axis of the coil (1) against a compression spring (4) resting on a stationary core (3) of the magnetic actuator through which the striker (5) passes after having passed through the moving core (2), the striker (5) then comprising a bearing collar (13) on the radial wall of the proximal moving core (2) of the stationary core (3).

9. The magnetothermal actuator according to one of claims 7 and 8, **characterized in that** the stationary part of the thermal actuator is made up of the conductive part (7) connected to the coil (1), the heat-sensitive component (8) alongside said part (7) and an enclosure made from an insulating material formed by a first sleeve (12) guiding the translation of the moving part of the thermal actuator, secured to a second sleeve (6) coaxial to the first, around which the coil (1) is wound, and guiding the translation of the moving core (2) of the magnetic actuator.

10. The magnetothermal actuator according to one of claims 7 and 8, **characterized in that** the stationary part of the thermal actuator is made up of the heat-sensitive component (8) alongside said conductive part (15) and an enclosure made from a heat-conducting material formed by a first sleeve (12') guiding the translation of the moving part of the thermal actuator, secured to a second sleeve (6') coaxial to the first, around which the coil (1) is wound, and guiding the translation of the moving core (2) of the magnetic actuator.

11. The magnetothermal actuator according to one of claims 9 and 10, **characterized in that** the moving part is formed by the magnet (10) secured to a vane (11) made from an electromagnetic material, with a cylindrical shape able to guide its movement in the first sleeve (12, 12') and form a magnetic circuit with the heat-sensitive component (8), the latter and/or the conductive part (7) being fastened to a radial wall separating the two coaxial sleeves (12, 12'; 6, 6').

12. The magnetothermal actuator according to one of claims 9 and 10, **characterized in that** the moving part is formed by the magnet (10) secured to a vane (11) made from a ferromagnetic material, with a cylindrical shape able to guide its movement in the first sleeve (12, 12') and form a magnetic circuit with the heat-sensitive component (8), the latter and/or the conductive part (7) being fastened to a radial wall closing the first sleeve (12, 12') at its end opposite a radial wall separating the two coaxial sleeves (12, 12'; 6, 6').

13. A magnetothermal triggering system for an electric apparatus of the circuit breaker type for protecting a line comprising an actuator according to the preceding claims whereof the coil (1) is placed in series in said line, **characterized in that** the actuator means is provided to trigger a mechanical lock opening the line in case of over-voltage or short circuit.

14. An electric line protection apparatus of the circuit breaker type comprising a magnetothermal system according to the preceding claim.
